# EUROPÄISCHE PATENTSCHRIFT

(11) **EP 1 257 723 B1**
(45) Veröffentlichungstag und Bekanntmachung des Hinweises auf die Patenterteilung: **17.11.2004**
(21) Anmeldenummer: 01905482.4
(22) Anmeldetag: 21.02.2001
(51) Int. Cl.: E21B 7/20

(54) **VORRICHTUNG ZUM BÖHREN, INSBESONDERE SCHLAG- ODER DREHSCHLAGBOHREN, VON BOHRLÖCHERN**
DEVICE FOR DRILLING, ESPECIALLY PERCUSSION OR ROTARY PERCUSSION DRILLING, HOLES
DISPOSITIF DE FORAGE, NOTAMMENT DE FORAGE PERCUTANT OU ROTOPERCUTANT, DE TROUS

(30) Priorität: 24.02.2000 AT 2892000
(43) Veröffentlichungstag der Anmeldung: 20.11.2002
(73) Patentinhaber: Techmo Entwicklungs- und Vertriebs GmbH, 8753 Fohnsdorf (AT); Alwag Tunnelausbau Gesellschaft mbH, 4061 Pasching (AT)
(72) Erfinder: MOCIVNIK, Josef, A-8753 Fohnsdorf (AT); BÖHM, Karl, A-4615 Holzhausen (AT)
(74) Vertreter: Miksovsky, Alexander, Dipl.-Ing.
(86) Internationale Anmeldenummer: PCT/AT2001/000044
(87) Internationale Veröffentlichungsnummer: WO 2001/063085

(56) Entgegenhaltungen:
- DE-C- 4 006 320
- DE-C- 4 432 710
- US-A- 3 382 934

## Beschreibung

Die vorliegende Erfindung bezieht sich auf eine Vorrichtung zum Bohren, insbesondere Schlag- oder Drehschlagbohren, von Bohrlöchern, umfassend eine Bohrkrone mit einer Bohr- bzw. Abbaufläche, ein Bohrgestänge zum Einbringen einer Dreh- und/oder Schlagbeanspruchung und zum Einbringen eines Spül- bzw. Kühlfluids in die Bohrkrone und ein Hüllrohr, welches einen Hohlraum zwischen dem Bohrgestänge und dem Inneren des Hüllrohrs definiert und an dem Bohrgestänge abgestützt bzw. mit der Bohrkrone verbindbar ist, wobei in einer Bohrposition das Hüllrohr in Abstand von der von der Abbaufläche abgewandten Rückseite der Bohrkrone angeordnet ist.

Derartige Vorrichtungen zum Bohren, insbesondere Schlagoder Drehschlagbohren von Bohrlöchern sind in unterschiedlichen Ausführungsformen bekannt, wobei in jedem Fall für einen Abtransport des abgebauten Materials bzw. des Bohrkleins zu sorgen ist. Es sind Ausführungsformen derartiger Bohrvorrichtungen bekannt, bei welchen in Abwandlung der eingangs genannten Ausführungsform kein Hüllrohr bzw. Mantelrohr verwendet wird, so daß in einfacher weise ein Abtransport des abgebauten Materials in einem Freiraum um das Bohrgestänge vorgenommen werden kann, da das Bohrgestänge üblicherweise geringere Außenabmessungen als die das Bohrloch definierende bzw. ausbildende Bohrkrone aufweist.

Eine vorrichtung der eingangs genannten Art ist beispielsweise der DE-C 40 06 320 zu entnehmen, wobei insbesondere auf die Herstellung verrohrter Bohrungen abgezielt wird. Die DE-C 44 32 710 offenbart eine Zielbohreinrichtung zum horizontalen Richtbohren, wobei auf ein ordnungsgemäßes Durchbohren von Hindernissen abgezielt wird.

Bei einer Ausführungsform der eingangs genannten Art, bei welcher zusätzlich ein Hüllrohr bzw. Mantelrohr verwendet wird, kann ein Abtransport des abgebauten Materials bzw. des Bohrkleins außerhalb des Hüllrohrs vorgenommen werden, falls dieses einen entsprechend verringerten Außendurchmesser gegenüber der Bohrkrone aufweist, wobei jedoch üblicherweise hiebei nur vergleichsweise kleine Freiräume entstehen, so daß nur relativ kleinstückiges, abgebautes Material in diesem Bereich abtransportiert werden kann. Da bei Einrichtungen der eingangs genannten Art üblicherweise Hüllrohre Verwendung finden, deren Außenabmessungen sich lediglich geringfügig von den Außenabmessungen der Bohrkrone unterscheiden, da das Hüllrohr eine wenigstens teilweise Abstützung bzw. provisorische Auskleidung des Bohrlochs, insbesondere bei brüchigem Gestein, vornehmen soll, findet bei derartigen Vorrichtungen, bei welchen ein vergleichsweise großer Durchtrittsraum zwischen dem Bohrgestänge und dem Innenraum des Hüllrohrs definiert wird, ein Abtransport von abgebautem Material bzw. Bohrklein durch diesen Freiraum bzw. Hohlraum oder Ringraum zwischen dem Bohrgestänge und dem Inneren des Hüllrohrs statt, wobei in diesem Zusammenhang beispielsweise auf die AT-B 390 303, die EP-B 0 670 950 oder die WO 98/20229 verwiesen wird. Bei diesen bekannten Ausführungsformen muß jedoch neben üblicherweise bekannten Durchtrittsöffnungen für ein Spül- bzw. Kühlfluid, welche sich am vordersten Abschnitt bzw. an der Abbaufläche der Bohrkrone befinden, üblicherweise wenigstens eine weitere Durchtrittsöffnung entweder ebenfalls an der Abbaufläche der Bohrkrone oder in einem seitlichen Abschnitt derselben vorgesehen sein, um ein Einbringen des abzutransportierenden, abgebauten Materials bzw. Bohrkleins in den durch das Bohrgestänge und das Innere des Hüllrohrs definierten Freiraum bzw. Hohlraum zu ermöglichen und in weiterer Folge ein Ausbringen des abgebauten Materials durch diesen Hohlraum zur Verfügung zu stellen. Es ist unmittelbar einsichtig, daß derart nur sehr kleinstückiges Material abtransportiert werden kann, da lediglich vergleichsweise kleine Durchtrittsöffnungen im Bereich der Bohrkrone bzw. in einem Anschlußbereich zwischen der Bohrkrone und dem Hüllrohr vorgesehen sein können, um ein Einbringen von abgebautem Material in den Hohlraum zwischen dem Bohrgestänge und dem Hüllrohr zu ermöglichen. Weiters besteht eine große Gefahr von Verstopfungen derartiger Durchtrittsöffnungen, so daß insbesondere bei grobstückigem bzw. körnigem, abgebautem Material Probleme beim Abtransport desselben zu erwarten sind bzw. eine weitere Zerkleinerung des bereits abgebauten Materials vorgenommen werden muß, um ein Einbringen und Durchleiten durch die Durchtrittsöffnungen im Bereich der Bohrkrone für ein Ausbringen zu ermöglichen, wobei unmittelbar einsichtig ist, daß eine derartige zusätzlich von der Bohrkrone zu leistende Zerkleinerungsarbeit den gesamten Bohrfortschritt verringert.

Die vorliegende Erfindung zielt nun darauf ab, ausgehend von einer Vorrichtung der eingangs genannten Art eine Vorrichtung zum Bohren, insbesondere Schlag- oder Drehschlagbohren, von Bohrlöchern zur Verfügung zu stellen, mit welcher ein an sich bekannter Abtransport von abgebautem Material bzw. Bohrklein durch einen durch das Bohrgestänge und das Innere des Hüllrohrs definierten Hohlraum bzw. Ringraum einfacher durchführbar ist und mit welcher insbesondere auch größere Abmessungen aufweisendes, abgebautes Material ohne weiters in diesen Hohlraum bzw. Ringraum eingebracht bzw. durch diesen ausgebracht werden kann.

Zur Lösung dieser Aufgaben ist die erfindungsgemäße Vorrichtung zum Bohren, insbesondere Schlag- oder Drehschlagbohren von Bohrlöchern, im wesentlichen dadurch gekennzeichnet, daß die Bohrkrone in einer Spülposition für den Hohlraum zwischen dem Hüllrohr und dem Bohrgestänge mit ihrer Rückseite in Anlage an das zur Bohrkrone gewandte Vorderende des Hüllrohrs bringbar bzw. mit dem Vorderende des Hüllrohrs verbindbar ist und daß im Inneren der Bohrkrone ein Verschlußelement vorgesehen ist, welches in der Bohrposition wenigstens eine an der Abbaufläche der Bohrkrone mündende Durchtrittsöffnung und in der Spülposition wenigstens eine zur Rückseite der Bohrkrone mündende Durchtrittsöffnung zum Ausbringen des Spülfluids in das Innere des Hohlraums zwischen dem Hüllrohr und dem Bohrgestänge freigibt. Dadurch, daß in einer Bohrposition das Hüllrohr in Abstand von der Bohrkrone angeordnet ist, wird hinter der Bohrkrone, von der Abbaufläche der Bohrkrone gesehen. ein Freiraum zur Verfügung gestellt, welcher eine entsprechend große Durchtrittsöffnung für ein Einbringen des abgebauten Materials bzw. Bohrkleins in den Hohlraum bzw. Ringraum zwischen dem Bohrgestänge und dem Hüllrohr freigibt, so daß auf die Abmessungen dieses Hüllrohrs abgestimmtes, vergleichsweise grobes Material ohne weiteres in den Hohlraum eingebracht und durch diesen abtransportiert werden kann. Es sind somit bei der erfindungsgemäßen Vorrichtung, im Gegensatz zu dem eingangs erläuterten, bekannten Stand der Technik, keine zusätzlichen Durchtrittsöffnungen im Bereich der Abbaufläche der Bohrkrone bzw. in einem seitlichen Bereich derselben erforderlich, um ein Einbringen des abgebauten Materials hinter die Bohrkrone und in den zwisehen dem Bohrgestänge und dem Innenraum des Hüllrohrs definierten Hohlraum zu ermöglichen, so daß eine Schwächung der Bohrkrone vermieden werden kann und insbesondere die bei den bekannten Ausführungsformen auftretenden Verstopfungen bzw. Blockierungen dieser Abtransportöffnungen nicht befürchtet werden müssen. Es kann somit im Bereich der Abbaufläche mit den bekannten, üblicherweise in einer vergleichsweise geringen Anzahl vorgesehenen und einen vergleichsweise geringen Durchtrittsquerschnitt aufweisenden Durchtrittsöffnungen für das Kühl- bzw. Spülfluid das Auslangen gefunden werden. Für den Fall eines Spülens bzw. gezielten Ausbringens des im Ringraum bzw. Hohlraum zwischen dem Bohrgestänge und dem Inneren des Hüllrohrs abzutransportierenden Materials ist erfindungsgemäß weiters vorgesehen, daß in einer derartigen Spülposition die Rückseite der Bohrkrone in Anlage an das zur Bohrkrone gewandte Vorderende des Hüllrohrs bringbar ist bzw. mit dem vorderende des Hüllrohrs verbindbar ist, so daß durch Einbringen des Kühl- bzw. Spülfluids auch in diesen Ringraum bzw. Hohlraum unmittelbar eine gezielte und definierte Spülung dieses Hohl- bzw. Ringraums erzielbar ist. Um bei Vorsehen von wenigstens einer zusätzlichen, im Bereich der Rückseite der Bohrkrone befindlichen Durchtrittsöffnung sicherzustellen, daß diese nur in der Spülposition der erfindungsgemäßen Vorrichtung beaufschlagbar ist bzw. in der Spülposition ein Ausbringen eines Spül- bzw. Kühlfluids ermöglicht, wird erfindungsgemäß weiters vorgeschlagen, daß im Inneren der Bohrkrone ein Verschlußelement vorgesehen ist, welches in der Bohrposition wenigstens eine an der Abbaufläche mündende Durchtrittsöffnung und in der Spülposition wenigstens eine zur Rückseite mündende Durchtrittsöffnung zum Ausbringen des Spülfluids in das Innere des Hohlraums zwischen dem Hüllrohr und dem Bohrgestänge freigibt.

Wie oben bereits angedeutet, ist bei der erfindungsgemäßen Vorrichtung zum Ausbringen des Spül- bzw. Kühlfluids lediglich eine vergleichsweise geringe Anzahl von Durchtrittsöffnungen an der Abbaufläche der Bohrkrone erforderlich, wobei für ein einfaches Spülen des Hüllrohrs zwischen dem Bohrgestänge und dem Hüllrohr vorgesehen ist, daß die Bohrkrone jeweils wenigstens eine Durchtrittsöffnung zum Ausbringen des Spülfluids im Bereich der Abbaufläche und eine Durchtrittsöffnung aufweist, welche im Bereich der Rückseite der Bohrkrone mündet. Durch eine derartige zusätzliche, im Bereich der Rückseite der Bohrkrone mündende Durchtrittsöffnung wird in der Spülposition, in welcher sich die Bohrkrone in Anlage an dem Vorderende des Hüllrohrs befindet bzw. mit diesem verbunden ist, ein gezieltes und sicheres Einbringen des Spülfluids in das Innere des Hohlraums erzielt, wodurch die angestrebte Reinigungs- bzw. Spülwirkung zuverlässig und bei vergleichsweise geringer Fluidmenge erhalten werden kann.

Für eine besonders kleinbauende und sicher zu betätigende Ausführungsform des Verschlußelements ist bevorzugt vorgesehen, daß das Verschlußelement von einer im Inneren der Bohrkrone geführten, eine im wesentlichen zentral in der Bohrkrone verlaufende Zufuhrleitung für das Spülfluid umgebenden Hülse gebildet ist, welche entgegen einer Federkraft durch ein von der Abbaufläche vorragendes Stift- bzw. Bolzenelement in der Bohrposition im Inneren der Bohrkrone in Längsrichtung derselben verschiebbar ist. Ein derartiges hülsenförmiges Verschlußelement kann entsprechend robust und kleinbauend ausgebildet sein, so daß eine zuverlässige Arbeitsweise auch unter den rauhen Einsatzbedingungen in einem Bohrloch über große Zeiträume sichergestellt wird.

Weiters läßt sich durch das von der Abbau- bzw. Bohrfläche vorragende Stift- bzw. Bolzenelement ein selbsttätiges Versperren und Freigeben der jeweils gewünschten Durchtrittsöffnung bzw. Durchtrittsöffnungen im Bereich der Abbaufläche der Bohrkrone oder im Bereich der Rückseite in der Spülposition erzielen, da bei einem Zurückziehen der Bohrkrone in Anlage an das Hüllrohr zur Einnahme der. Spülposition die Abbaufläche der Bohrkrone außer Kontakt mit der abgebauten Stirnfläche des Bohrlochs gelangt und somit entgegen der Federkraft ein selbsttätiges Verschieben des hülsenförmigen Verschlußelements zur Freigabe lediglich der Durchtrittsöffnung bzw. Durchtrittsöffnungen an der Rückseite der Bohrkrone erzielbar ist.

Um ein im wesentlichen dichtendes Abschließen zwischen der Bohrkrone, insbesondere der von der Abbaufläche abgewandten Rückseite derselben, und dem zur Bohrkrone gewandten Vorderende des Hüllrohrs zu ermöglichen, ist gemäß einer weiters bevorzugten Ausführungsform vorgesehen, daß das Hüllrohr an seinem zur Bohrkrone gewandten Vorderende einen Freiraum zwischen dem Bohrgestänge und seinem Inneren für ein wenigstens teilweises Übergreifen des von der Abbaufläche abgewandten Endes der Bohrkrone definiert, so daß in einer derartigen Position ein weiteres Eindringen von abgebautem Material in diesen Anschlußbereich zwischen der Bohrkrone und dem Rohr sicher vermieden wird und derart keine Blockierungen für den weiteren Einsatz der Bohrkrone zu befürchten sind.

Um bei überaus grobkörnigem bzw. -stückigem, abgebautem Material ein Verlegen der einen vergleichsweise großen Durchcrittsquerschnitt aufweisenden Eintrittsöffnung des zwischen dem Bohrgestänge und dem Inneren des Hüllrohrs definierten Hohlraums bzw. Ringraums zu vermeiden, ist gemäß einer weiters bevorzugten Ausführungsform vorgesehen, daß am Außenumfang des Bohrgestänges und/oder des Hüllrohrs ein Muffenelement zur Begrenzung des freien Durchtrittsquerschnitts am Vorderende des Hüllrohres vorgesehen ist. Ein derartiges Muffenelement läßt sich auf gegebenenfalls im Inneren des Hüllrohrs vorzusehende Beschränkungen bzw. Verengungen des Durchtrittsquerschnitts, welche beispielsweise im Bereich von Verbindungsstücken zwischen den Einzelteilen des Bohrgestänges und/oder des Hüllrohrs auftreten können, abstimmen, so daß jeweils sichergestellt ist, daß selbst bei vergleichsweise großer Eintrittsöffnung in den Hohlraum zwischen dem Bohrgestänge und dem Hüllrohr ein Blockieren bzw. Verkeilen von größeren, abgebauten Materialstücken im Inneren des Hüllrohrs sicher vermieden wird.

Entsprechend dem Einsatzzweck und dem abzubauenden Material ist für die erfindungsgemäße Vorrichtung darüber hinaus bevorzugt vorgesehen, daß das Spülfluid von Druckluft oder einer Flüssigkeit, insbesondere Wasser, unter Druck gebildet ist.

Eine besonders einfache Kupplung einer Bohrkrone mit einem das Bohrgestänge umgebenden Hüllrohr läßt sich darüber hinaus dadurch erzielen, daß die Bohrkrone in einen zentralen Innenteil und einen insbesondere lösbar damit gekoppelten, den Innenteil ringförmig umgebenden Außenteil unterteilt ist, wie dies einer weiters bevorzugten Ausführungsform der erfindungsgemäßen Vorrichtung entspricht.

Die Erfindung wird nachfolgend anhand von in der beiliegenden Zeichnung schematisch dargestellten Ausführungsbeispielen näher erläutert. In dieser zeigen:
Fig. 1 einen schematischen, teilweisen Schnitt durch eine erfindungsgemäße Vorrichtung in der Bohrposition; und
Fig. 2 in einer zu Fig. 1 ähnlichen Darstellung ebenfalls einen teilweisen, schematischen Schnitt durch die erfindungsgemäße Vorrichtung in der Spülposition.

In den Fig. 1 und 2 ist allgemein mit 1 eine Vorrichtung zum Bohren, insbesondere Schlag- oder Drehschlagbohren, eines schematisch mit 2 bezeichneten Bohrlochs bezeichnet, wobei die Vorrichtung 1 eine allgemein mit 3 bezeichnete Bohrkrone, ein Bohrgestänge 4 und ein das Bohrgestänge umgebendes Hüllrohr 5 umfaßt, wobei zwischen dem Bohrgestänge 4 und dem Inneren des Hüllrohrs 5 ein Hohlraum bzw. Ringraum 6 definiert ist. Wie in der Zeichnung ersichtlich, erfolgt durch den zwischen dem Außenumfang des Bohrgestänges 4 und dem Innendurchmesser bzw. dem Inneren des Hüllrohrs 5 definierten Ringraum bzw. Hohlraum 6 ein Abtransport von abgebautem, stückigem Material bzw. Bohrklein 7. In der in Fig. 1 dargestellten Bohrposition ist gezeigt, daß in der Bohrposition das zur Bohrkrone 3 gewandte Vorderende 8 des Hüllrohrs 5 in Abstand von der Rückseite der Bohrkrone 3 liegt, so daß ein großer Freiraum für das neben der Bohrkrone 3 vorbeigeführte, abgebaute Material für ein Einbringen in den zwischen dem Bohrgestänge 4 und dem Hüllrohr 5 definierten Hohlraum 6 zur Verfügung steht. Es ist aus Fig. 1 ersichtlich, daß somit auch vergleichsweise großstückiges Material 7 in diesen Ringraum bzw. Hohlraum 6 eingebracht werden kann.

In den Fig. 1 und 2 ist weiters im Bereich des Bohrgestänges 4 ein Verbindungsbereich mit 9 angedeutet, bei welchem ersichtlich ist, daß dieser Verbindungsbereich 9, beispielsweise von einzelnen Abschnitten des Bohrgestänges, einen gegenüber dem Rest des Bohrgestänges 4 vergrößerten Außendurchmesser aufweist, wobei in diesen Bereichen eine zusätzliche Abstützung des üblicherweise eine vergleichsweise geringe Dicke aufweisenden Hüllrohrs 5 mit 10 angedeutet ist. Um insbesondere in einem derartigen Teilbereich 9 ein Blockieren bei Einbringen von sehr großen Materialstücken 7 zu vermeiden, ist in Fig. 1 schematisch mit 11 ein Muffenelement angedeutet, welches anschließend an die Rückseite der Bohrkrone 3 den freien Eintrittsspalt bzw. Eintrittsquerschnitt in den Hohlraum 6 verengt, so daß nur entsprechend kleinere Materialteilchen 7 in diesen Hohlraum 6 eintreten können, so daß ein Verkeilen bzw. Blockieren derselben im Inneren des Hohlraums 6, beispielsweise im Bereich der Verbindungselemente 9, mit Sicherheit vermieden wird. Es ist unmittelbar einsichtig, daß durch entsprechende Bemaßung der Muffe 11 eine Abstimmung auf gegebenenfalls unterschiedliche Abmessungen von Verbindungsstücken 9 erzielbar ist.

In der in Fig. 1 dargestellten Bohrposition wird ein durch das Innere des Bohrgestänges 4 in bekannter Weise in den Bereich der Bohrkrone 3 eingebrachtes Spül- bzw. Kühlfluid über schematisch mit 12 und 13 bezeichnete Durchtrittsöffnungen an der Bohr- bzw. Abbaufläche 14 der Bohrkrone 3 ausgebracht, wodurch einerseits ein Spülen und Kühlen der Abbaufläche 14 erfolgt und andererseits entsprechend den Pfeilen 15 durch ein Rückführen des üblicherweise unter Druck eingebrachten Spül- bzw. Kühlfluids, welches von Druckluft oder beispielsweise Wasser unter Druck gebildet sein kann, neben der Bohrkrone 3 ein Beaufschlagen bzw. Mitreißen von abgebautem Material 7 in den Hohlraum 6 erfolgt, so daß ein gerichtetes und durch das Spülfluid unterstütztes Ausbringen des abgebauten Materials bzw. Bohrkleins 7 durch den Hohlraum 6 erfolgt.

Falls ein Spülen des Hohlraums 6 bzw. ein vollständiges Ausbringen des darin enthaltenen, abgebauten Materials bzw. Bohrkleins 7 erfolgen soll, kann in einfacher Weise die Bohrkrone 7 in die in Fig. 2 dargestellte Spülposition in das Hüllrohr 5 bzw. in Anlage an dasselbe zurückgezogen werden, so daß die zur Bohrkrone 3 gewandte Vorderseite 8 des Hüllrohrs in Anlage an die Rückseite der Bohrkrone gelangt bzw. ein rückwärtiger Teil 16 der Bohrkrone 3 von dem Vorderende 8 des Hüllrohrs 5 übergriffen wird. Zu diesem. Zweck ist im Bereich des Vorderendes 8 des Hüllrohrs 4 ein entsprechender Freiraum vorgesehen.

Weiters ist in Fig. 2 ersichtlich, daß anstelle eines Ausbringens des durch das Bohrgestänge 4 in die Bohrkrone 3 eingebrachten Spül- bzw. Kühlfluids durch die an der Abbaufläche 14 mündenden Durchtrittsöffnungen 12 und 13 an der Rückseite 16 der Bohrkrone wenigstens eine weitere Durchtrittsöffnung 17 vorgesehen ist, über welche entsprechend dem Pfeil 18 unmittelbar ein Ausbringen des Spül- bzw. Kühlfluids in den Hohlraum 6 zwischen dem Bohrgestänge 4 und dem Inneren des Hüllrohrs 5 erfolgt. In der in Fig. 2 dargestellten Position ist dabei der freie Fluiddurchtritt zu den Durchtrittsöffnungen 12 und 13 durch ein hülsenförmiges Verschlußelement 19 blockiert, welches in der Längsrichtung 20 der Bohrvorrichtung 1 entgegen der Kraft einer Feder 21 verschiebbar ist, so daß in der in Fig. 2 dargestellten Spülposition unmittelbar aus einer im wesentlichen zentral verlaufenden Zufuhrbohrung im Bohrgestänge 4 das Spül- bzw. Kühlfluid in die wenigstens eine zur Rückseite der Bohrkrone 3 gewandte Durchtrittsöffnung 17 eintritt. Das hülsenförmige Verschlußelement 19 ist weiters mit einem Stift- bzw. Bolzenelement 22 gekoppelt, welches in der in Fig. 2 dargestellten Spülposition über die Abbaufläche 14 vorragt, während es in der in Fig. 1 dargestellten Bohrposition in Anlage an das abzubauende Material 23 gelangt und derart das hülsenförmige Verschlußelement 19 entgegen der Kraft der Feder 21 in die in Fig. 1 dargestellte Position verschiebt, in welcher die Durchtrittsöffnung 17 durch das Verschlußelement 19 abgeschlossen ist und wiederum ein Ausbringen des Kühlfluids lediglich durch die zur Abbaufläche 14 gewandten Durchtrittsöffnungen 12 und 13 möglich ist.

Bei der in der Zeichnung dargestellten Ausführungsform ist weiters ersichtlich, daß die Bohrkrone 3 im wesentlichen in einen zentralen Mittelteil 24 und einen diesen umgebenden, ringförmigen Außenteil 25 unterteilt ist, wobei beispielsweise von stiftartigen Hartmaterialeinsätzen gebildete Abbauwerkzeuge bzw. -elemente jeweils mit 26 angedeutet sind.

Es läßt sich mit der dargestellten Vorrichtung 1 somit ein sicherer Abtransport auch von grobstückigem Material bzw. Bohrklein 7 in Anpassung an einen einen vergleichsweise großen Durchtrittsquerschnitt ergebenden Hohlraum 6 zwischen dem Bohrgestänge 4 und dem Hüllrohr 5 erzielen, wobei zusätzliche Durchtrittsöffnungen in der Bohrkrone 3, welche eine Rückführung von Material ermöglichen, wie dies im Stand der Technik vorgesehen war, nicht notwendig sind. Weiters läßt sich durch die Möglichkeit des Abtransports von grobstückigem Material bzw. Bohrklein 7 auch die durch das Bohrgestänge 4 eingebrachte Schlag- bzw. Abbauenergie vollständig zur Herstellung des Bohrlochs 2 einsetzen und muß nicht, wie dies beim Stand der Technik erforderlich war, für eine weitere Zerkleinerung des abgebauten Materials herangezogen werden, um einen Abtransport desselben durch Durchtrittsöffnungen in der Bohrkrone 3 zu erlauben.

## Patentansprüche

1. Vorrichtung zum Bohren, insbesondere Schlag- oder Drehschlagbohren, von Bohrlöchern (2), umfassend eine Bohrkrone (3) mit einer Bohr- bzw. Abbaufläche (14), ein Bohrgestänge (4) zum Einbringen einer Dreh- und/oder Schlagbeanspruchung und zum Einbringen eines Spül- bzw. Kühlfluids in die Bohrkrone (3) und ein Hüllrohr (5), welches einen Hohlraum (6) zwischen dem Bohrgestänge (4) und dem Inneren des Hüllrohrs (5) definiert und an dem Bohrgestänge (4) abgestützt bzw. mit der Bohrkrone (3) verbindbar ist, wobei in einer Bohrposition das Hüllrohr (5) in Abstand von der von der Abbaufläche (14) abgewandten Rückseite (16) der Bohrkrone (3) angeordnet ist, **dadurch gekennzeichnet, daß** die Bohrkrone (3) in einer Spülposition für den Hohlraum (6) zwischen dem Hüllrohr (5) und dem Bohrgestänge (4) mit ihrer Rückseite in Anlage an das zur Bohrkrone (3) gewandte Vorderende (8) des Hüllrohrs (5) bringbar bzw. mit dem Vorderende (8) des Hüllrohrs (5) verbindbar ist und daß im Inneren der Bohrkrone (3) ein Verschlußelement (19) vorgesehen ist, welches in der Bohrposition wenigstens eine an der Abbaufläche (14) der Bohrkrone (3) mündende Durchtrittsöffnung (12, 13) und in der Spülposition wenigstens eine zur Rückseite (16) der Bohrkrone (3) mündende Durchtrittsöffnung (17) zum Ausbringen des Spülfluids in das Innere des Hohlraums (6) zwischen dem Hüllrohr (5) und dem Bohrgestänge (4) freigibt.

2. Vorrichtung nach Anspruch 1, **dadurch gekennzeichnet, daß** das Verschlußelement von einer im Inneren der Bohrkrone (3) geführten, eine im wesentlichen zentral in der Bohrkrone (3) verlaufende Zufuhrleitung für das Spülfluid umgebenden Hülse (19) gebildet ist, welche entgegen einer Federkraft (21) durch ein von der Abbaufläche (14) vorragendes Stift- bzw. Bolzenelement (22) in der Bohrposition im Inneren der Bohrkrone (3) in Längsrichtung derselben verschiebbar ist.

3. Vorrichtung nach Anspruch 1 oder 2, **dadurch gekennzeichnet, daß** das Hüllrohr (5) an seinem zur Bohrkrone (3) gewandten Vorderende (8) einen Freiraum zwischen dem Bohrgestänge (4) und seinem Inneren für ein wenigstens teilweises Übergreifen des von der Abbaufläche (14) abgewandten Endes (16) der Bohrkrone (3) definiert.

4. Vorrichtung nach Anspruch 1, 2 oder 3, **dadurch gekennzeichnet, daß** am Außenumfang des Bohrgestänges (4) und/oder des Hüllrohrs (5) ein Muffenelement (11) zur Begrenzung des freien Durchtrittsquerschnitts am Vorderende (8) des Hüllrohres (5) vorgesehen ist.

5. vorrichtung nach einem der Ansprüche 1 bis 4. **dadurch gekennzeichnet, daß** das Spülfluid von Druckluft oder einer Flüssigkeit, insbesondere Wasser, unter Druck gebildet ist.

6. Vorrichtung nach einem der Ansprüche 1 bis 5, **dadurch gekennzeichnet, daß** die Bohrkrone (3) in einen zentralen Innenteil (24) und einen insbesondere lösbar damit gekoppelten, den Innenteil (24) ringförmig umgebenden Außenteil (25) unterteilt ist.

## Claims

1. A device for drilling, in particular percussion drilling or rotary percussion drilling, boreholes (2), including a drill bit (3) having a drilling or working surface (14), a drill rod assembly (4) for introducing a rotation and/or percussion stress and for introducing a flushing and cooling fluid into the drill bit (3), and a jacket tube (5) which defines a hollow space (6) between the drill rod assembly (4) and the interior of the jacket tube (5) and is supported on the drill rod assembly and connectable with the drill bit (3), wherein the jacket tube (5) in a drilling position is arranged at a distance from the drill bit rear side (16) facing away from the working surface (14), **characterized in that** the drill bit (3) in a flushing position for the hollow space (6) provided between the jacket tube (5) and the drill rod assembly (4) is placeable with its rear side in abutment on the jacket tube front end (8) facing the drill bit (3) and/or connectable with the front end of the jacket tube and that a locking element (19) is provided in the interior of the drill bit (3), which, in the drilling position, clears at least one passage opening (12, 13) ending in the working surface (14) and, in the flushing position, for discharging the flushing fluid into the interior of the hollow space (6) between the jacket tube (5) and the drill rod assembly (4) clears at least one passage opening (17) leading towards the rear side (16).

2. A device according to claim 1, **characterized in that** the locking element is formed by a bush (19) guided in the interior of the drill bit (3) and surrounding a flushing fluid supply duct extending substantially centrally within the drill bit (3), said bush in the drilling position being displaceable within the drill bit (3) in the longitudinal direction thereof against the force of a spring (21), by means of a plug or pin member (22) projecting from the working surface (14).

3. A device according to claim 1 or 2, **characterized in that** the jacket tube (5), on its front end (8) facing the drill bit (3), defines a free space between the drill rod assembly (4) and its interior for the at least partial overlapping of the drill bit end (16) facing away from the working surface (14).

4. A device according to claim 1, 2 or 3, **characterized in that** a sleeve element (11) is provided on the external periphery of the drill rod assembly (4) and/or the jacket tube (5) for delimiting the free passage cross section on the front end (8) of the jacket tube (5).

5. A device according to any one of claims 1 to 4, **characterized in that** the flushing fluid is comprised of compressed air or a liquid, in particular water, under pressure.

6. A device according to any one of claims 1 to 5, **characterized in that** the drill bit (3) is subdivided into a central inner part (24) and an outer part (25) annularly surrounding the inner part (24) and coupled therewith, in particular in a detachable manner.

## Revendications

1. Dispositif de forage, en particulier de forage à percussion ou par rotary-percussion de trous de sonde (2), comprenant un trépan (3) avec une surface de forage ou d'abattage (14), une tige de forage (4) pour produire une contrainte de rotation et/ou de percussion et injecter un fluide de lavage ou de refroidissement dans le trépan (3), et un fourreau (5), qui définit un espace creux (6) entre la tige de forage (4) et l'intérieur du fourreau (5) et s'appuie sur la tige de forage (4) ou peut être assemblé avec le trépan (3), le fourreau (5) étant disposé dans une position de forage à distance du côté arrière (16), opposé à la surface d'abattage (14), du trépan (3), **caractérisé en ce que** le trépan (3), dans une position de lavage pour l'espace creux (6) compris entre le fourreau (5) et la tige de forage (4), peut être amené par son côté arrière au contact de l'extrémité avant (8), tournée vers le trépan (3), du fourreau (5) ou être assemblé avec l'extrémité avant (8) du fourreau (5), et qu'il est prévu à l'intérieur du trépan (3) un élément d'obturation (19) qui dégage dans la position de forage au moins une ouverture de passage (12, 13) débouchant sur la surface d'abattage (14) du trépan (3) et dans la position de lavage au moins une ouverture de passage (17) débouchant en direction du côté arrière (16) du trépan (3) pour rejeter le fluide de lavage à l'intérieur de l'espace creux (6) entre le fourreau (5) et la tige de forage (4).

2. Dispositif suivant la revendication 1, **caractérisé en ce que** l'élément d'obturation est formé par une douille (19) guidée à l'intérieur du trépan (3), entourant une conduite d'alimentation pour le fluide de lavage qui s'étend essentiellement au centre du trépan (3), laquelle douille peut être déplacée dans la position de forage à l'intérieur du trépan (3), dans la direction longitudinale de ce dernier, contre une force de ressort (21) par un élément de broche ou d'axe (22) dépassant de la surface d'abattage (14).

3. Dispositif suivant l'une des revendications 1 et 2, **caractérisé en ce que** le fourreau (5) définit sur son extrémité avant (8), tournée vers le trépan (3), un dégagement entre la tige de forage (4) et son intérieur pour un recouvrement au moins partiel de l'extrémité (16) du trépan (3) opposée à la surface d'abattage (14).

4. Dispositif suivant l'une des revendications 1, 2 et 3, **caractérisé en ce qu'**un élément de manchon (11) est prévu sur le pourtour extérieur de la tige de forage (4) et/ou du fourreau (5) pour délimiter la section transversale de passage libre sur l'extrémité avant (8) du fourreau (5).

5. Dispositif suivant l'une des revendications 1 à 4, **caractérisé en ce que** le fluide de lavage est formé d'air comprimé ou d'un liquide, en particulier d'eau, sous pression.

6. Dispositif suivant l'une des revendications 1 à 5, **caractérisé en ce que** le trépan (3) est subdivisé en une partie intérieure centrale (24) et en une partie extérieure (25) entourant en forme d'anneau la partie intérieure (24), en particulier couplée à cette dernière de façon amovible.
